# EUROPÄISCHE PATENTANMELDUNG

(11) **EP 4 385 719 A1**
(43) Veröffentlichungstag der Anmeldung: **19.06.2024**
(21) Anmeldenummer: 23215725.5
(22) Anmeldetag: 12.12.2023
(51) Int. Cl.: B31B 70/26, B31B 70/64, B31B 70/74, B31B 155/00, B31B 160/20

(54) **VERFAHREN ZUM SIEGELN EINES STAPELS VON LAGEN EINES FASERBASIERTEN PACKMATERIALS**

(30) Priorität: 13.12.2022 DE 102022133074
(71) Anmelder: Syntegon Technology GmbH, 71332 Waiblingen (DE)
(72) Erfinder: Klauser, Matthias, 71254 Ditzingen (DE); Stotz, Heike, 70186 Stuttgart (DE); Murillo Castellon, Svenja, 70195 Stuttgart (DE)
(74) Vertreter: karo IP

(57) **Zusammenfassung**

Verfahren zum Siegeln eines Stapels (1) von Lagen (2) eines faserbasierten Packmaterials entlang eines linienförmigen Siegelbereichs (3), wobei der Stapel (1) von Lagen (2) an mindestens einer Position (4) entlang des linienförmigen Siegelbereich (3) ein Ende (5) mindestens einer Lage (2) aufweist, aufweisend die folgenden Schritte:
a) Einbringen eines Befeuchtungsmediums (6) in das innere Volumen (7) mindestens einer Lage (2) in dem linienförmigen Siegelbereich (3) vor dem Siegeln, um eine Verformbarkeit der Lagen (2) beim Siegeln zu unterstützen; und
b) Siegeln des Stapels (1) von Lagen (2) mit Siegelbacken (8) eines Siegelwerkzeuges (9), wobei eine permanente Verformung der Lagen (2) im Bereich des Endes (5) erfolgt.

## Beschreibung

Die Erfindung betrifft ein Verfahren zum Siegeln eines Stapels von Lagen eines faserbasierten Packmaterials zur Herstellung einer Verpackung für ein Produkt. Die Verpackung dient insbesondere zur Verpackung von rieselfähigen Lebensmittelprodukten.

Gerade rieselfähige Produkte werden oftmals in beutelförmigen Verpackungen verpackt. Diese haben unterschiedliche Ausprägungen und Formen. Die wichtigsten Vertreter sind hierbei die "Pillow Bags", "Gusetted Bags", "Block-Bottom Bags" (Standbodenbeutel), "4-Corner Seal Bags", "Doy Bags" etc.

Beutelförmige Verpackungen haben eine abgeflachte Form mit abgeflachten Beutelflächen. Beutelförmige Verpackungen sind bevorzugt aus einem schlauchartigen Ausgangsmaterial gefertigt. Bevorzugt ist dieses Ausgangsmaterial etwas abgeflacht und an den Enden des Beutels (an denen das schlauchartigen Ausgangsmaterial bspw. mit einer Siegelnaht mit sich selbst verbunden ist) sogar komplett plattgedrückt, um die abgeflachte Form mit abgeflachten Beutelflächen zu bilden.

Bevorzugt ist das schlauchförmige Ausgangsmaterial aus einem flächigen Ausgangsmaterial gefertigt, welches durch eine Siegelnaht zu einem Schlauch gefügt ist. Für die Herstellung von beutelförmigen Verpackungen ist also die Ausbildung von Siegelnähten zum Verbinden von flächigen Ausgangsmaterialien sowohl zur Herstellung von schlauchförmigen Ausgangsmaterialen als auch zum Ausbilden der einzelnen Beutel aus dem flächigen Ausgangsmaterial regelmäßig erforderlich. Siegelnähte sind aus diesem Grund für die Herstellung von beutelförmigen Verpackungen besonders wichtig.

Das hier beschriebene Verfahren dient dazu, Siegelnähte bei Verpackungen aus faserbasierten Packmaterialien herzustellen.

Verpackungen aus faserbasierten Packmaterialien (insbesondere aus Naturfasern, bspw. aus Papier oder Karton) haben gegenüber Verpackungen aus Kunststoffmaterialien regelmäßig beachtliche Vorteile hinsichtlich der Umweltverträglichkeit und der Möglichkeiten des Recyclings. Die Herstellung solcher Verpackungen erfordert jedoch andere Ansätze als die Herstellung von Verpackungen aus Kunststoff. Verfahren zum Herstellen von Siegelnahten bei Verpackungen aus faserbasierten Packmaterialien sind beispielsweise in den Schriften DE 10 2020 133 987 A1, DE 10 2019 202 847 A1, DE 10 2015 223 070 A1 und DE 10 2013 225 743 A1 offenbart.

Insbesondere das Siegeln von Stapeln von Lagen eines faserbasierten Packmaterials, wie dies beispielsweise zur Herstellung von beutelförmigen Verpackungen notwendig und üblich ist, bietet andere Herausforderungen als das Siegeln von Stapeln von Lagen eines kunststoffbasierten Packmaterials.

Hiervon ausgehend ist es Aufgabe der vorliegenden Erfindung, die mit Bezug auf den Stand der Technik geschilderten Probleme wenigstens teilweise zu lösen. Diese Aufgabe wird gelöst mit der Erfindung gemäß den Merkmalen der unabhängigen Patentansprüche. Weitere vorteilhafte Ausgestaltungen sind in den abhängig formulierten Patentansprüchen sowie in der Beschreibung und insbesondere auch in der Figurenbeschreibung angegeben. Es ist darauf hinzuweisen, dass der Fachmann die einzelnen Merkmale in technologisch sinnvoller Weise miteinander kombiniert und damit zu weiteren Ausgestaltungen der Erfindung gelangt.

Hier beschrieben werden soll ein Verfahren zum Siegeln eines Stapels von Lagen eines faserbasierten Packmaterials entlang eines linienförmigen Siegelbereichs, wobei der Stapel von Lagen an mindestens einer Position entlang des linienförmigen Siegelbereichs ein Ende mindestens einer Lage aufweist, aufweisend die folgenden Schritte:
a) Einbringen eines Befeuchtungsmediums in das innere Volumen mindestens einer Lage in dem linienförmigen Siegelbereich vor dem Siegeln, um eine Verformbarkeit der Lagen beim Siegeln zu unterstützen; und
b) Siegeln des Stapels von Lagen mit Siegelbacken eines Siegelwerkzeuges, wobei eine permanente Verformung der Lagen im Bereich des Endes erfolgt.

Das beschriebene Verfahren kann insbesondere im Rahmen der Herstellung von beutelförmigen Verpackungen eingesetzt werden, beispielsweise, um aus flächigen Ausgangsmaterialien schlauchförmige Ausgangsmaterialien für die Herstellung von Beuteln herzustellen, oder beispielsweise, um ein schlauchförmiges Ausgangsmaterial in einzelne beutelförmige Verpackungen zu unterteilen.

Das faserbasierte Packmaterial ist insbesondere ein Papier oder ein Karton. Je nach Stärke/Dicke und Aufbau spricht man auch von einem Verpackungskarton oder einem Verpackungspapier. Umformverfahren für Papier oder Karton sind verfügbar und ermöglichen eine Umformung, wobei insbesondere gegenüber einer Grundebene des Papiers oder der Verpackung steil ausgebildete Flanken nur eingeschränkt herstellbar sind.

Der Begriff "Karton" bezeichnet einen flächigen Werkstoff, der im Wesentlichen aus Fasern (insbesondere Fasern aus pflanzlicher Herkunft) besteht. Insbesondere handelt es sich um einen Werkstoff aus Zellulosefasern. Ein solcher Werkstoff wird bevorzugt durch Entwässerung einer Fasersuspension gebildet. Ein "Karton" weist gegenüber einem Papier insbesondere eine erhöhte mechanische Festigkeit auf. Bevorzugt hat der "Karton" ein Mindestgewicht pro Quadratmeter Kartonfläche von 130 g/m² [Gramm/Quadratmeter]. Materialien mit einem geringeren Gewicht pro Fläche werden häufig als Papier bezeichnet. Ein Karton kann auch ein Verbundwerkstoff aus mehreren Schichten Papier mit einem Gewicht pro Fläche unterhalb von 130 g/m² [Gramm/Quadratmeter] sein. Gegebenenfalls kann ein solcher Verbundwerkstoff auch Luft enthalten und beispielsweise mit einer gewellten Papierschicht ausgeführt sein. Ein solcher flächiger Werkstoff kann auch aus einem Faserverbund gebildet sein oder einen Faserverbund umfassen, welcher nicht kompakt ist, sondern offene oder geschlossene Poren aus Luft umschließt.

Das faserbasierte Packmaterial, welches für das hier beschriebene Verfahren eingesetzt wird, hat insbesondere ein Flächengewicht von zwischen 30 g/m² [Gramm/Quadratmeter] und 200 g/m² [Gramm/Quadratmeter]. Besonders bevorzugt liegt das Flächengewicht unter 100 g/m² [Gramm/Quadratmeter]. Das hier beschriebene Verfahren dient also eher dazu, dünnere faserbasierte Packmaterialien zu verarbeiten, die eher als Papier denn als Karton einzuordnen sind.

Das faserbasierte Packmaterial ist insbesondere ein sogenanntes Kraftpapier. Kraftpapier ist ein Papier mit hoher Festigkeit.

Der mit dem hier beschriebenen Verfahren hergestellte Siegelbereich ist grundsätzlich linienförmig. Das heißt, dass er eine Linie bildet, in welcher aufeinander liegende Lagen eines faserbasierten Packmaterials miteinander verbunden werden. Der linienförmige Siegelbereich hat bevorzugt eine gewisse Breite, die ausreichend ist, dass eine stabile Siegelverbindung ausgebildet werden kann. Die Form des linienförmigen Siegelbereichs wird üblicherweise durch die Form von Siegelbacken bestimmt, mit welchen das Siegeln erfolgt. Üblicherweise bildet der linienförmige Siegelbereich eine gerade Linie. Dies ist aber nicht zwangsläufig. Der linienförmige Siegelbereich kann auch eine gekrümmte oder irgendwie anders geformte Linie ausbilden. Siegelbacken sind Backen, die von einer Oberseite und von einer Unterseite gegen den Stapel von Lagen drücken und ggf. unter zusätzlicher Einwirkung von weiteren Einflüssen (wie beispielsweise Wärme und/oder Vibration etc.) eine Verbindung der Lagen miteinander bewirken. Die Verbindung der Lagen, die beim Siegeln in dem Siegelbereich hergestellt wird, ist bevorzugt stoffschlüssig. Insbesondere treten Fasern der verschiedenen Lagen des Stapels ineinander über, so dass nach dem Siegeln Verbindungen zwischen den Lagen entstanden sind, die zumindest teilweise auf den gleichen physikalisch/chemischen Kräften beruhen, die auch die Fasern des faserbasierten Packmaterials innerhalb einer Lage zusammenhalten.

Eine besondere Herausforderung des hier beschriebenen Verfahrens ist, dass entlang des linienförmigen Siegelbereichs zumindest eine der Lagen des Stapels ein Ende aufweist. Durch das Ende einer Lage innerhalb des Stapels existiert ein Lagensprung in dem Stapel. Mit dem Begriff "Lagensprung" im Stapel ist hier gemeint, dass die Anzahl von Lagen im Stapel an einer Position in dem Stapel entlang des linienförmigen Bereichs sich ändert, bspw. von 5 zu 4, von 5 zu 3, von 3 zu 4 etc. Aufgrund einer gewissen Steifigkeit der einzelnen Lagen bildet sich vor dem Ende der Lage ein Raum, welcher beim Siegeln möglichst verschlossen werden sollte. Mit dem Begriff "Position" ist hier ein Punkt oder ein Bereich entlang des linienförmigen Siegelbereichs gemeint, an dem der linienförmige Bereich den und das (normalerweise ebenfalls linienförmige auftretende) Ende sich kreuzen. Mit dem Begriff "Position" ist insbesondere auch eine kreisförmige Umgebung um einen solchen Punkt herum gemeint.

Um ein Verschließen dieses Raums beim Siegeln zu erreichen bzw. zumindest zu begünstigen, wird mit dem hier beschriebenen Verfahren vorgeschlagen in Schritt a) für das Siegeln ein Befeuchtungsmedium in das innere Volumen der mindestens einen Lage in dem linienförmigen Siegelbereich vor dem Siegeln einzubringen. Mit dem "linienförmigen Siegelbereich" ist hier der Bereich der Lagen gemeint, der innerhalb des linienförmigen Siegelbereichs liegt, oder in anderen Worten: der Bereich der Lagen, welcher beim Siegeln zwischen den Siegelbacken eines Siegelwerkzeuges angeordnet ist.

Das beschriebene Befeuchtungsmedium ist insbesondere eine Flüssigkeit und hat ganz besonders bevorzugt eine wässrige Basis. Bevorzugt ist das Befeuchtungsmedium überwiegend Wasser (beispielsweise Wasseranteil über 90 Prozent) und beinhaltet darüber hinaus ggf. Additive, wie bspw. Alkohol, Seifen, Glycerin, etc.. In Ausführungsformen können auch Befeuchtungsmedien auf anderer Basis, bspw. auf Basis von Alkohol oder Glycerin verwendet werden. Eindeutig bevorzugt sind aber Befeuchtungsmedien auf Wasserbasis, gegebenenfalls sogar sehr reines Wasser (destilliertes Wasser oder Sterilwasser) als Befeuchtungsmedium. Dies gilt insbesondere, wenn die mit dem Verfahren hergestellten Verpackungselemente zur Verpackung von Lebensmitteln dienen. Dann erfordern andere Befeuchtungsmedien als Wasser häufig eine vollständige Rückgewinnung/Extraktion aus dem Verpackungselement nach dessen Herstellung und vor der Einbringung des Lebensmittels, um lebensmittelrechtliche Vorschriften zu erfüllen. Bei der Verwendung von Wasser als Befeuchtungsmedium können besondere (insbesondere besonders rückstandsfreie) Verfahren zur Entfernung von Feuchtigkeit vermieden werden. In weiteren Ausführungsvarianten kann insbesondere Wasser als Befeuchtungsmedium mit Zusätzen wie Sacchariden (Mono-Saccharide und/oder Poly-Saccharide, insbesondere Zucker oder Stärke) oder Tensiden versetzt sein.

Damit, dass das Befeuchtungsmedium in das innere Volumen der mindestens einen Lage eingebracht wird, wird erreicht, dass die Verformbarkeit des faserbasierten Packmaterials der Lage lokal stark erhöht wird. Eine Anpassung der Form der Lage (Verformung) beim Siegeln an den Lagensprung bzw. an das Ende der mindestens einen Lage wird so begünstigt.

Die Einbringung von Befeuchtungsmedium in das innere Volumen ist insbesondere abzugrenzen von einer Befeuchtung der Oberfläche einer Lage. Es ist für das beschriebenen Verfahren vorteilhaft, wenn das Befeuchtungsmedium in das faserbasierte Packmaterial eindringt. Ein Eindringen in das innere Volumen ist beispielsweise dadurch gekennzeichnet, dass das Befeuchtungsmedium von dem faserbasierten Packmaterial aufgenommen wurde. Eine reine Benetzung der Oberfläche kann von einem Eindringen des Befeuchtungsmediums in das innere Volumen beispielsweise dadurch unterschieden werden, wie stark das Gewicht des faserbasierten Packmaterials durch das Befeuchtungsmedium lokal erhöht wurde, wenn Reste des Befeuchtungsmediums von der Oberfläche des faserbasierten Packmaterials wieder entfernt wurden. Bevorzugt tritt durch das Eindringen des Befeuchtungsmediums in das faserbasierte Packmaterial eine lokale Gewichtszunahme des faserbasierten Packmaterials von mehr als 10 Prozent, besonders bevorzugt sogar mehr als 20 Prozent auf.

Das Eindringen des Befeuchtungsmediums in das innere Volumen kann darüber hinaus auch über die erreichte verbesserte Verformbarkeit definiert werden. Während eine reine Benetzung der Oberfläche nicht zu einer Verbesserung der Verformbarkeit führt, wird durch das Eindringen in das innere Volumen die Verformbarkeit erheblich verbessert. Bevorzugt nimmt eine Verformbarkeit durch das Befeuchtungsmedium in dem inneren Volumen lokal um mindesten 5 Prozent, besonders bevorzugt um mindestens 20 Prozent zu. Mit einer Verfombarkeit ist hier die Möglichkeit beschrieben die Form des faserbasierten Packmaterials zu verändern, ohne den Verbund bzw. Zusammenhalt des faserbasierten Packmaterials zu beschädigen. Der Verbund bzw. Zusammenhalt des faserbasierten Packmaterials wäre beispielsweise beschädigt, wenn das faserbasierte Packmaterial reißt. Eine verbesserte Verformbarkeit sorgt also dafür, dass das faserbasierte Packmaterial besser, bzw. mehr verformt werden kann, ohne dass es reißt oder zerstört wird. Die Verformbarkeit wird insbesondere dadurch verbessert, dass die Dehnbarkeit und Komprimierbarkeit des faserbasierten Packmaterials verbessert wird. Durch eine verbesserte Dehnbarkeit und Komprimierbarkeit wird auch die Möglichkeit eine Lage des faserbasierten Packmaterials zu Biegen verbessert. Durch das Befeuchtungsmedium wird eine verbesserte Verformbarkeit insbesondere dadurch erreicht, dass Fasern des faserbasierten Packmaterials besser gegeneinander aufeinander Verrutschen können bzw. ein Verhaken der Oberflächen von aufeinanderliegenden Fasern des faserbasierten Packmaterials reduziert ist. Das nicht befeuchtete faserbasierte Packmaterial kann beispielsweise um 2% gedehnt werden, ohne dass es reißt. Durch eine Verbesserung der Verformbarkeit um 5% kann dann beispielsweise erreicht werden, dass das faserbasierte Packmaterial um 7% gedehnt werden kann ohne das es reißt.

Das Einbringen des Befeuchtungsmediums in Schritt a) erfolgt bevorzugt mit einem Befeuchtungswerkzeug, welches die Oberfläche des faserbasierten Packmaterials benetzt und dann ggf. unterstützt, damit das Befeuchtungsmedium ausgehend von der Oberfläche in das innere Volumen eindringt.

Das Einbringen des Befeuchtungsmediums in Schritt a) kann mit verschiedenen Verfahren durchgeführt werden. Das Befeuchtungsmedium kann beispielsweise durch Sprühen per Düsen, Wasserauftrag per Walze oder Schwamm o.ä. auf die Oberfläche aufgebracht werden bzw. in das innere Volumen eingebracht werden.

Bevorzugt erfolgen Unterstützungsmaßnahmen, die das Eindringen des Befeuchtungsmediums in das innere Volumen begünstigen. Beispielsweise kann ein Sprühen per Düsen mit einem Mindestdruck erfolgen, so dass ein Eindringen des Befeuchtungsmediums in das innere Volumen begünstigt wird. In weiteren Ausführungsvarianten können Walzen mit Druck auf das faserbasierte Packmaterial wirken, um das Befeuchtungsmedium in das innere Volumen einzubringen.

In weiteren Ausführungsvarianten wird das faserbasierte Packmaterial zum Einbringen des Befeuchtungsmediums in das innere Volumen konditioniert (z.B. durch Lagerung bei erhöhter Luftfeuchtigkeit). Gegebenenfalls kann) ein zeitlicher Abstand zwischen dem Ende von Schritt a) und dem Beginn Schritt b) dann größer sein. Bevorzugt werden dann noch Maßnahmen durchgeführt, mit denen sichergestellt wird, dass das Befeuchtungsmedium (die in Schritt a) in das innere Volumen eingebrachte Feuchtigkeit) auch während dem Siegelprozess ausreichend zur Verfügung steht und nicht vorher schon zu stark abnimmt. Beispielsweise kann die Luftfeuchtigkeit, der das faserbasierte Packmaterial während des Siegelprozesses Schritt b) ausgesetzt ist, gezielt erhöht eingestellt sein, um ein Austrocknen des faserbasierten Packmaterials zu verhindern.

Das Siegeln des Stapels in Schritt b) erfolgt bevorzugt mit einem Siegelwerkzeug welches Siegelbacken aufweist, zwischen welchen der Stapel von Lagen unter Druck und ggf. zusätzlich unter Einwirkung von weiteren Einflüssen (bspw. Wärme und/oder Vibrationen) zusammengedrückt wird, so dass sich eine Verbindung zwischen den Lagen ausbildet. Wie schon ausgeführt ist die Verbindung bevorzugt eine stoffschlüssige Verbindung. Besonders bevorzugt ist die Verbindung vollständig geschlossen. Das bedeutet, dass keine Durchgänge durch die Siegelverbindung existieren. Besonders bevorzugt kann kein in der Verpackung enthaltenes Produkt durch die in Schritt b) durch das Siegeln gebildete Verbindung austreten. Weiter bevorzugt ist die durch das Siegeln ausgebildete Verbindung sogar geeignet, ein Ein- und Austreten von Feuchtigkeit und/oder Dampf aus der Verpackung zu verhindern.

Zur Ausbildung einer geschlossenen Verbindung bei Stapeln von Lagen von faserbasierten Packmaterialien gemäß den Schritten a) und b) ist die Einbringung des Befeuchtungsmediums gemäß Schritt a) von erheblichem Vorteil, weil dadurch die Verformbarkeit der Lagen des faserbasierten Packmaterials erheblich verbessert wird und so eine Anpassung der Form der Lagen an Lagensprünge und/oder Enden von Lagen erreicht wird.

Besonders vorteilhaft ist, wenn in Schritt b) ein Befeuchtungsmedium in Oberflächenbereiche der Lagen in dem linienförmigen Siegelbereich eingebracht wird, um die Ausbildung einer Verbindung zwischen den Lagen zu unterstützen.

Das Befeuchtungsmedium kann zusätzlich in und/oder an Oberflächenbereiche der Lagen aufgebracht werden, um bei der Ausbildung der Verbindung mitzuwirken. Unter Einwirkung des Befeuchtungsmediums verbessert sich die Ausbildung von Verbindungen von Fasern aus verschiedenen Lagen des Stapels miteinander.

Außerdem vorteilhaft ist, wenn eine Oberfläche mindestens einer Lage eine Siegelschicht aufweist, die beim Siegeln des Stapels mit weiteren Lagen eine Siegelverbindung ausbildet.

Die Siegelschicht kann insbesondere Teil einer Barriereschicht sein, mit der die Oberfläche des faserbasierten Packmaterials beschichtet ist.

Durch eine Barriereschicht wird das Austreten von Gasen, Feuchtigkeit oder fettigen/öligen Substanzen aus dem faserbasierten Packmaterial erschwert, weil der Durchtritt der Medien durch die Barriereschicht beeinträchtigt oder sogar verhindert ist. Die Barriereschicht kann insbesondere eine Dampf- und oder Feuchtigkeitsbarriere für die hergestellte Verpackung bereitstellen. Derartige Barriereschichten sind häufig auf Basis von (natürlichen oder synthetischen) Kunststoffen hergestellt.

Die Siegelschicht kann auch nicht Teil einer Barriereschicht sein, sondern lediglich eine zur Ausbildung der Siegelung vorgesehene Beschichtung im Bereich des linienförmigen Siegelbereichs.

Beim Eintritt des Befeuchtungsmediums in das faserbasierte Packmaterial in Schritt a) erfolgt die Einbringung in das innere Volumen bevorzugt ausgehend von einer Seite des faserbasierten Packmaterials, die nicht mit der Siegelschicht und/oder Barriereschicht beschichtet ist, weil das Eindringen durch die Siegelschicht und/oder Barriereschicht bevorzugt behindert wird.

Bevorzugt wird die Siegelung in Schritt b) bei dieser Ausführungsvariante zwischen Teilen der Barriereschicht bzw. Siegelschicht ausgebildet. Eine verbesserte Verformbarkeit durch das in das innere Volumen des faserbasierten Packmaterials eingebrachte Befeuchtungsmediums ist hier sehr hilfreich, weil eine Anpassung der Form des beschichten faserbasierten Packmaterials ermöglicht wird, die ein Verschließen von Räumen an Lagensprüngen und/oder Enden von Lagen ermöglicht. Die Barriereschichten bzw. Siegelschichten auf benachbarten Lagen in dem Stapel können durch verbesserte Verformbarkeit des faserbasierten Packmaterials aneinander anliegen. So können die Räume in der Siegelung geschlossen werden und es kann eine (durchgängige) Siegelverbindung ausgebildet werden.

Das Ende ist zwischen zwei äußeren Lagen angeordnet, die in einem Abstand von dem Ende aneinander anliegen und zu dem Ende hin auseinanderlaufen, so dass ein annähernd dreiecksförmiger Raum zwischen den äußeren Lagen und dem Ende gebildet ist, wobei der dreiecksförmige Raum durch die permanente Verformung der Lagen in Schritt b) zumindest größtenteils geschlossen wird.

Derartige (annähernd) dreiecksförmige Räume bilden sich insbesondere dann, wenn beispielsweise Faltungen von Lagen in dem linienförmigen Siegelbereich vorliegen. Mit dem beschriebenen Verfahren kann insbesondere in solchen Bereichen die Verformbarkeit des faserbasierten Packmaterials verbessert werden.

Besonders vorteilhaft ist es, wenn nach Schritt a) und vor Schritt b) eine Einwirkzeit vorgesehen ist, welche ein Einwirken des Befeuchtungsmediums in dem inneren Volumen der Lagen begünstigt.

Ein zeitlicher Abstand zwischen Schritt a) und Schritt b) kann beispielsweise dadurch erreicht werden, dass Schritt a) und Schritt b) an hintereinander angeordneten Bearbeitungsstationen in einer Vorrichtung zur Herstellung von Verpackungen und zur Durchführung des beschriebenen Verfahrens stattfinden.

Außerdem vorteilhaft ist es, wenn in Schritt a) das Befeuchtungsmedium bereichsweise in den linienförmigen Siegelbereich eingebracht wird, wobei die Einbringung des Befeuchtungsmediums insbesondere in einer Umgebung eines Endes erfolgt.

Bevorzugt wird Schritt a) hierfür mit einem Befeuchtungswerkzeug ausgeführt, welches für eine lokal begrenzte Applikation des Befeuchtungsmediums geeignet ist.

Darüber hinaus vorteilhaft ist es, wenn in Schritt a) das Befeuchtungsmedium in an dem Ende anliegende Lagen eingebracht wird, um eine Anpassung der Formung dieser anliegenden Lagen an das Ende zu begünstigen.

Auch vorteilhaft ist es, wenn die in Schritt b) zum Siegeln verwendeten Siegelbacken des Siegelwerkzeugs an die Enden in dem Stapel von Lagen angepasste Oberflächenkonturen aufweisen.

Besonders bevorzugt sind solche Siegelbacken so ausgeführt, dass sie im Bereich von Enden von Lagen beim Siegeln einen (etwas) erhöhten Druck auf den Stapel ausüben, welcher die gewünschte Verformung der Lagen im Bereich des Endes unterstützt, um Räume innerhalb der Siegelung zu schließen.

Außerdem vorteilhaft ist es, wenn während Schritt a) und/oder Schritt b) ein Druck auf die Lagen ausgeübt wird, welcher ein Eindringen und Verteilen des Befeuchtungsmediums in dem inneren Volumen der Lagen unterstützt.

Darüber hinaus vorteilhaft ist es, wenn während Schritt a) und/oder Schritt b) mit Vibrationen auf die Lagen eingewirkt wird, um ein Eindringen und Verteilen des Befeuchtungsmediums in dem inneren Volumen der Lagen zu unterstützen.

Vibrationen werden insbesondere auch für Schritt a) angewendet und nicht nur für Schritt b), so dass die Vibrationen auch beim Eindringen/Verteilen des Befeuchtungsmediums in dem inneren Volumen wirken.

Auch vorteilhaft ist es, wenn Lagen des faserbasierten Packmaterials in Bereichen eines Endes angepasste Materialeigenschaften aufweisen.

Angepasste Materialeigenschaften können insbesondere eine verbesserte Aufnahmefähigkeit für Befeuchtungsmedien in diesen Bereichen beinhalten, durch welche die Verformbarkeit des faserbasierten Packmaterials in diesen Bereichen noch weiter erhöht wird.

Außerdem vorteilhaft ist es, wenn ein Ende durch eine umgefaltete Lage gebildet ist, so dass eine Endstirnfläche des Endes von einer umgebogenen Oberfläche der Lage gebildet ist und eine Höhe des Endes im Wesentlichen der doppelten Dicke der Lage entspricht.

Solche durch umgefaltete Lagen gebildeten Enden sind keine Enden des Materials der Lage an sich. Das Material der Lagen selbst ist durch die Umfaltung durchgehend. Es handelt sich vielmehr um Enden der Lagen bei einer Betrachtung entlang des linienförmigen Bereiches in dem Lagenstapel. Der Begriffe "Ende" ist hier so definiert, dass Lagen innerhalb des Stapels in dem linienförmigen Bereich aufhören, d.h. sich nicht komplett entlang des linienförmigen Bereiches erstrecken.

Auch vorteilhaft ist es, wenn ein Ende durch eine abgeschnittene Lage gebildet ist und eine Höhe des Endes im Wesentlichen der Dicke der Lage entspricht.

Darüber hinaus vorteilhaft ist es, wenn der Stapel von Lagen eine Verpackung bildet, die durch die mit dem Verfahren hergestellte Verbindung zumindest abschnittsweise verschlossen wird.

Hier auch beschrieben werden soll eine Vorrichtung zur Durchführung des beschriebenen Verfahrens aufweisend ein Befeuchtungswerkzeug zur Durchführung von Schritt a) und ein Siegelwerkzeug mit Siegelbacken zur Durchführung von Schritt b).

Hier auch beschrieben werden soll eine Verpackung, die unter Anwendung des beschriebenen Verfahrens hergestellt wurde.

Es soll darauf hingewiesen werden, dass die im Zusammenhang mit dem vorstehend beschriebenen Verfahren geschilderten besonderen Vorteile und Ausgestaltungsmerkmale auch auf die im Folgenden beschriebene Vorrichtung und die Verpackung anwendbar und übertragbar sind.

Die Erfindung sowie das technische Umfeld der Erfindung werden nachfolgend anhand der Figuren näher erläutert. Die Figuren zeigen bevorzugte Ausführungsbeispiele, auf welche die Erfindung nicht beschränkt ist. Es ist insbesondere darauf hinzuweisen, dass die Figuren und insbesondere die in den Figuren dargestellten Größenverhältnisse nur schematisch sind. Es zeigen:
- Fig. 1:: eine beschriebene Verpackung;
- Fig. 2:: einen Querschnitt durch eine erste Ausführungsvariante eines zu siegelnden Bereichs einer beschriebenen Verpackung;
- Fig. 3:: einen Querschnitt durch eine zweite Ausführungsvariante eines zu siegelnden Bereichs einer beschriebenen Verpackung;
- Fig. 4:: einen Querschnitt durch eine dritte Ausführungsvariante eines zu siegelnden Bereichs einer beschriebenen Verpackung;
- Fig. 5:: einen Abschnitt eines zu siegelnden Bereichs einer Verpackung;
- Fig. 6:: eine weitere Variante eines Abschnitts eines zu siegelnden Bereichs einer Verpackung;
- Fig. 7:: eine Vorrichtung zur Durchführung des beschriebenen Verfahrens;
- Fig. 8:: eine Variante eines Abschnitts eines zu siegelnden Bereichs einer Verpackung mit einer Siegelschicht; und
- Fig. 9:: die Variante eines Abschnitts eines zu siegelnden Bereichs einer Verpackung gemäß Fig 9 nach der Anwendung des Verfahrens.

Fig. 1 zeigt eine Verpackung 17, wie sie mit dem hier beschriebenen Verfahren hergestellt bzw. gesiegelt werden kann. Zu erkennen ist, dass es sich um eine beutelförmige Verpackung 17 handelt. Diese beutelförmige Verpackung 17 ist aus einem faserbasierten Packmaterial gefertigt. Das faserbasierte Packmaterial ist bevorzugt mit einer Längssiegelung 25 zu einem schlauchförmigen Ausgangsmaterial 26 (Zwischenprodukt) geformt. Zusätzlich existieren bevorzugt zwei linienförmige Siegelbereiche 3, mit denen von dem schlauchförmigen Ausgangsmaterial 26 die eigentliche Verpackung 17 abgeschlossen wird. In den linienförmigen Siegelbereichen 3 sowie mit den Längssiegelungen 25 sind jeweils Verbindungen 18 als Siegelverbindungen ausgebildet. Die einzelnen Verpackungen 17 sind von dem schlauchförmigen Ausgangsmaterial 26 durch Schnitte 21 abgetrennt.

Fig. 2, 3 und 4 zeigen jeweils verschiedene schlauchförmige Ausgangsmaterialien 26, die zur Herstellung von beschriebenen Verpackungen 17 verwendet werden können, jeweils in dem Bereich, in welchem auch die in Fig. 1 schon dargestellten linienförmigen Siegelbereiche 3 eingebracht werden. Die Fig. 2, 3 und 4 können jeweils auch als Querschnitte durch beschriebene Verpackungen 17 bzw. den Stapel 1 der Lagen 2 verstanden werden. Zu erkennen ist, dass das schlauchförmige Ausgangsmaterial 26 jeweils mit einer Längssiegelung 25 aus einem flächigen Ausgangsmaterial aus faserbasiertem Packmaterial hergestellt wurde. Bevorzugt ist das schlauchförmige Ausgangsmaterial 26 jeweils beidseitig in einem Faltbereich 27 umgefaltet, so dass ein Verpackungsvolumen ausgebildet ist. Bei der Durchführung der Siegelung werden alle hier im Querschnitt dargestellten Ebenen aufeinandergedrückt und damit ergeben sich entlang der Siegelverbindung Lagensprünge bzw. Enden 5 von Lagen 2, an denen die Ausbildung der Siegelverbindung durch das hier beschriebene Verfahren verbessert werden kann. Die einzelnen Positionen 4 der Enden 5 sind in den Fig. 2, 3 und 4 jeweils dargestellt.

Zu erkennen ist, dass Enden 5 von Lagen 2 sich beispielsweise an Positionen 4 befinden, an denen die Längssiegelung 25 auf den linienförmigen Siegelbereich 3 trifft. Zu erkennen ist weiterhin, dass Enden 5 von Lagen 2 sich beispielsweise an Positionen 4 innerhalb der Faltbereiche 27 befinden. Gemäß Fig. 2 ist die Längssiegelung 25 durch einen umgeklappten Bereich des flächigen Ausgangsmaterials hergestellt. Gemäß Fig. 3 ist die Längssiegelung 25 durch einen Überlappungsbereich des flächigen Ausgangsmaterials hergestellt. Gemäß Fig. 4 ist die Längssiegelung 25 in einem Faltbereich 27 ausgeführt.

Die Fig. 5 und 6 zeigen jeweils einen Abschnitt eines zu siegelnden Bereichs einer Verpackung 17. Fig. 5 zeigt beispielsweise eine Situation, wie sie sich in dem Faltbereich 27 gemäß den Fig. 2 und 3 beim Siegeln einstellt. Fig. 5 zeigt beispielsweise eine Situation, wie sie sich an dem Ende 5 der Lage 2 an der Längssiegelung 25 gemäß Fig. 3 einstellt.

Zu erkennen ist jeweils der Stapel 1 der Lagen 2. Es existieren äußere Lagen 11 und dazwischen angeordnete weitere Lagen 2, die jeweils an einer Position 4 ein Ende 5 innerhalb des Stapels 1 bilden. Ausgehend von dem Ende 5 erstreckt sich zwischen den äußeren Lagen 11 ein dreiecksförmiger Raum 12, der von einer Endstirnfläche 13 des Endes 5 der Lagen 2 sowie jeweils von Oberflächenbereichen 10 der äußeren Lagen 11 begrenzt wird und der aufgrund der Dicke 16 der Lage 2 mit dem Ende 5 eine Höhe 15 hat und sich über einen Abstand 23 hinweg erstreckt. Der Abstand 23 wird vornehmlich durch die Steifigkeit der Lagen 2 hervorgerufen. Je größer der Abstand 23 ist, um so größer ist der dreiecksförmige Raum 12. Durch die Einbringung von Befeuchtungsmedium 6 in das innere Volumen 7 der Lagen 2 (und insbesondere der äußeren Lagen 11) kann der dreiecksförmige Raum 12 beim Siegeln geschlossen oder zumindest erheblich verkleinert werden. Die Einbringung von Befeuchtungsmedium 6 in das innere Volumen 7 erfolgt bevorzugt über Oberflächenbereiche 10 der Lagen 2.

Bei der Variante gemäß Fig. 5 wird das Ende 5 durch eine Oberfläche 14 der Lage 2 gebildet, die umgebogen ist, so dass die Oberfläche 14 die Endstirnfläche 13 bildet. Die Höhe 15 des dreiecksförmigen Raumes 12 entspricht dadurch der doppelten Dicke 16 der Lagen 2.

Bei der Variante gemäß Fig. 6 wird das Ende 5 durch eine abgeschnittene Lage 2 gebildet. Die Höhe 15 des dreiecksförmigen Raumes 12 entspricht dadurch der Dicke 16 der Lagen 2.

Die Fig. 7 zeigt eine Vorrichtung 19 zur Durchführung des beschriebenen Verfahrens. Zu erkennen ist ein Befeuchtungswerkzeug 20 zur Durchführung von Verfahrensschritt a) sowie ein Siegelwerkzeug 9 mit Siegelbacken 8 zur Durchführung von Verfahrensschritt b). Mit dem Befeuchtungswerkzeug 20 wird ein Befeuchtungsmedium 6 in das innere Volumen 7 der Lagen 2 eingebracht. Die Siegelbacken 8 können Oberflächenkonturen 22 aufweisen, die die Verformung der Lagen 2 im Bereich von Enden von Lagen 2 unterstützen. Die Lagen 2 bzw. der Stapel 1 der Lagen 2 durchläuft bevorzugt das Befeuchtungswerkzeug 20 und das Siegelwerkzeug 9 nacheinander. Das Befeuchtungswerkzeug 20 und das Siegelwerkzeug 9 bilden bevorzugt Bearbeitungsstationen der Vorrichtung 19, wobei die Vorrichtung 19 bevorzugt Teil einer (übergeordneten) Vorrichtung 19 zur Herstellung von beutelartigen Verpackungen 17 ist.

Die Fig. 8 und Fig. 9 zeigen eine Variante eines Abschnitts eines zu siegelnden Bereichs einer Verpackung 17 mit einer Siegelschicht 24, vor und nach der Anwendung des beschriebenen Verfahrens. Die Variante gemäß den Fig. 8 und Fig. 9 entspricht der Darstellung in Fig. 5. Die in den Fig. 8 und 9 dargestellten Verformungsprinzipien würden sich auch ohne die Siegelschicht 24 ähnlich einstellen. Anhand der Fig. 8 und Fig. 9 soll die Auswirkung der Siegelschicht 24 auf das beschriebene Verfahren verdeutlicht werden.

In Fig 8 zu erkennen ist der dreiecksförmige Raum 12 zwischen den Lagen 2 in dem Stapel 1. Aufgrund der Siegelschicht 24 auf den Lagen 2 ist dieser Raum vollständig von der Siegelschicht 24 umgeben. Wenn eine ausreichende Verformbarkeit der Lagen 2 nicht gegeben ist, verbleibt in dem dreiecksförmigen Raum 12 trotz der Siegelung ein Hohlraum, weil die Siegelschichten 24 nicht zum aneinander Anliegen gebracht werden können. Durch die Einbringung des Befeuchtungsmediums 6 in Schritt a) des beschriebenen Verfahrens wird allerdings die Verfombarkeit der Lagen 2 erheblich verbessert. Hierdurch ist es möglich, dass die Lagen 2 beim Siegeln so verformt werden, dass sich der in Fig. 9 dargestellte Zustand einstellt und der dreiecksförmige Raum 12 vollständig geschlossen wird.

### Bezugszeichenliste

- 1: Stapel
- 2: Lage
- 3: linienförmiger Siegelbereich
- 4: Position
- 5: Ende
- 6: Befeuchtungsmedium
- 7: inneres Volumen
- 8: Siegelbacken
- 9: Siegelwerkzeug
- 10: Oberflächenbereich
- 11: äußere Lage
- 12: dreiecksförmiger Raum
- 13: Endstirnfläche
- 14: Oberfläche
- 15: Höhe
- 16: Dicke
- 17: Verpackung
- 18: Verbindung
- 19: Vorrichtung
- 20: Befeuchtungswerkzeug
- 21: Schnitt
- 22: Oberflächenkontur
- 23: Abstand
- 24: Siegelschicht
- 25: Längssiegelung
- 26: schlauchförmiges Ausgangsmaterial
- 27: Faltbereich

## Patentansprüche

1. Verfahren zum Siegeln eines Stapels (1) von Lagen (2) eines faserbasierten Packmaterials entlang eines linienförmigen Siegelbereichs (3), wobei der Stapel (1) von Lagen (2) an mindestens einer Position (4) entlang des linienförmigen Siegelbereichs (3) ein Ende (5) mindestens einer Lage (2) aufweist, aufweisend die folgenden Schritte:
a) Einbringen eines Befeuchtungsmediums (6) in das innere Volumen (7) mindestens einer Lage (2) in dem linienförmigen Siegelbereich (3) vor dem Siegeln, um eine Verformbarkeit der Lagen (2) beim Siegeln zu unterstützen; und
b) Siegeln des Stapels (1) von Lagen (2) mit Siegelbacken (8) eines Siegelwerkzeuges (9), wobei eine permanente Verformung der Lagen (2) im Bereich des Endes (5) erfolgt,
wobei das Ende (5) zwischen zwei äußeren Lagen (11) angeordnet ist, die in einem Abstand (23) von dem Ende (5) aneinander anliegen und zu dem Ende (5) hin auseinanderlaufen, so dass ein annähernd dreiecksförmiger Raum (12) zwischen den äußeren Lagen (11) und dem Ende (5) gebildet ist, wobei der dreiecksförmige Raum (12) durch die permanente Verformung der Lagen (2) in Schritt b) zumindest größtenteils geschlossen wird.

2. Verfahren nach Anspruch 1, wobei in Schritt b) ein Befeuchtungsmedium (6) in Oberflächenbereiche (10) der Lagen (2) in dem linienförmigen Siegelbereich (3) eingebracht wird, um die Ausbildung einer Verbindung (18) zwischen den Lagen (2) zu unterstützen.

3. Verfahren nach einem der vorhergehenden Ansprüche, wobei eine Oberfläche (14) mindestens einer Lage (2) eine Siegelschicht (24) aufweist, die beim Siegeln des Stapels (1) mit weiteren Lagen (2) eine Siegelverbindung ausbildet.

4. Verfahren nach einem der vorhergehenden Ansprüche, wobei nach Schritt a) und vor Schritt b) eine Einwirkzeit vorgesehen ist, welche ein Einwirken des Befeuchtungsmediums (6) in dem inneren Volumen (7) der Lagen (2) begünstigt.

5. Verfahren nach einem der vorhergehenden Ansprüche, wobei in Schritt a) das Befeuchtungsmedium (6) bereichsweise in den linienförmigen Siegelbereich (3) eingebracht wird, wobei die Einbringung des Befeuchtungsmediums (6) insbesondere in einer Umgebung eines Endes (5) erfolgt.

6. Verfahren nach einem der vorhergehenden Ansprüche, wobei in Schritt a) das Befeuchtungsmedium (6) in an dem Ende anliegende Lagen (2) eingebracht wird, um eine Anpassung der Formung dieser anliegenden Lagen (2) an das Ende (5) zu begünstigen.

7. Verfahren nach einem der vorhergehenden Ansprüche, wobei die in Schritt b) zum Siegeln verwendeten Siegelbacken (8) des Siegelwerkzeugs (9) an die Enden (5) in dem Stapel (1) von Lagen (2) angepassten Oberflächenkonturen (22) aufweisen.

8. Verfahren nach einem der vorhergehenden Ansprüche, wobei während Schritt a) und/oder Schritt b) ein Druck auf die Lagen (2) ausgeübt wird, welcher ein Eindringen und Verteilen des Befeuchtungsmediums (6) in dem inneren Volumen (7) der Lagen (2) unterstützt.

9. Verfahren nach einem der vorhergehenden Ansprüche, wobei während Schritt a) und/oder Schritt b) mit Vibrationen auf die Lagen (2) eingewirkt wird, um ein Eindringen und Verteilen des Befeuchtungsmediums (6) in dem inneren Volumen (7) der Lagen (2) zu unterstützen.

10. Verfahren nach einem der vorhergehenden Ansprüche, wobei Lagen (2) des faserbasierten Packmaterials in Bereichen eines Endes (5) angepasste Materialeigenschaften aufweisen.

11. Verfahren nach einem der vorhergehenden Ansprüche, wobei ein Ende (5) durch eine umgefaltete Lage (2) gebildet ist, so dass eine Endstirnfläche (13) des Endes (5) von einer umgebogenen Oberfläche (14) der Lage (2) gebildet ist und eine Höhe (15) des Endes (5) im Wesentlichen der doppelten Dicke (16) der Lage (2) entspricht.

12. Verfahren nach einem der vorhergehenden Ansprüche, wobei ein Ende (5) durch eine abgeschnittene Lage (2) gebildet ist und eine Höhe (15) des Endes (5) im Wesentlichen der Dicke (16) der Lage (2) entspricht.

13. Verfahren nach einem der vorhergehenden Ansprüche, wobei der Stapel (1) von Lagen (2) eine Verpackung (17) bildet, die durch die mit dem Verfahren hergestellte Verbindung (18) zumindest abschnittsweise verschlossen wird.

14. Vorrichtung (19) zur Durchführung des Verfahrens aufweisend ein Befeuchtungswerkzeug (20) zur Durchführung von Schritt a) und ein Siegelwerkzeug (9) mit Siegelbacken (8) zur Durchführung von Schritt b).
